# EUROPÄISCHE PATENTSCHRIFT

(11) **EP 2 107 147 B1**
(45) Veröffentlichungstag und Bekanntmachung des Hinweises auf die Patenterteilung: **26.01.2011**
(21) Anmeldenummer: 08008338.9
(22) Anmeldetag: 02.05.2008
(51) Int. Cl.: D05B 49/02

(54) **Vorrichtung und Verfahren zur Bereitstellung von zumindest einem Faden in einer Steppstichnähmaschine**
Device and method for preparing at least one thread in a backstitch sewing machine
Dispositif et procédé de préparation d'au moins un fil dans une machine à coudre à point noué

(30) Priorität: 31.03.2008 DE 102008016695
(43) Veröffentlichungstag der Anmeldung: 07.10.2009
(73) Patentinhaber: Nähmaschinenfabrik Emil Stutznäcker GmbH & Co. KG, 50858 Köln (DE)
(72) Erfinder: Klapp, Hartmut, 41564 Kaarst (DE); Stutznäcker, Klaus, 50226 Frechen (DE)
(74) Vertreter: Stenger, Watzke & Ring

(56) Entgegenhaltungen:
- EP-A- 0 204 426
- DE-A1- 2 247 050
- DE-A1- 3 038 099
- DE-C- 250 179
- US-A- 4 736 698
- US-A- 4 907 517

## Beschreibung

Die Erfindung betrifft eine Vorrichtung zur Bereitstellung von zumindest einem Nadelfaden in einer Steppstichnähmaschine, insbesondere einer Doppelsteppstichnähmaschine, mit einer ersten Fadenführung und einer zweiten Fadenführung, die mit einer bestimmten Frequenz oszillierend angetrieben sind, wobei der Nadelfaden von der ersten Fadenführung zur zweiten Fadenführung und von der zweiten Fadenführung zur einer oszillierend in einer bestimmten Frequenz bewegten Nadel verläuft. Die Erfindung betrifft ferner ein Verfahren zum Betrieb einer Steppstichnähmaschine, insbesondere einer Doppelsteppstichnähmaschine, nämlich zur Zuführung zumindest eines Nadelfadens, bei dem der Nadelfaden aus einer Bevorratungseinrichtung abgezogen und einer mit einer bestimmten Frequenz angetriebenen Nadel zugeführt wird, wobei der Nadelfaden aus der Bevorratungseinrichtung kommend einer ersten Fadenführung und darauf folgend einer zweiten Fadenführung zugeführt wird, von wo aus der Nadelfaden der Nadel zugeführt wird und wobei zumindest eine, insbesondere beide Fadenführung(en) oszillierend in einer bestimmten Frequenz angetrieben wird bzw. werden.

Schließlich ist Gegenstand der Erfindung ein Fadengeber für eine Nähmaschine, vorzugsweise für eine Vielnadel-Doppelsteppstichmaschine, mit zumindest einer oszillierend bewegten Nadel und zwei Fadenführungen für jeweils einen Faden, nämlich Oberfaden, wobei die Fadenführungen mit Abstand zueinander auf zwei um ihre Längsachse hin- und herschwenkbaren Wellen befestigt sind, wobei ferner die Wellen zwecks Erzeugung der oszillierenden Bewegungen von je einer Kurbel schwingend angetrieben sind und wobei die Kurbeln derart gestaltet und aufeinander abgestimmt sind, dass durch die oszillierenden Bewegungen ein Fadenanzug erzeugt wird.

Aus dem Stand der Technik ist es bekannt, dass Nähmaschinen, insbesondere Doppelsteppstichnähmaschinen nach dem Zweifadensystem arbeiten, bei dem jeweils zwei

Fäden, nämlich ein Ober- und ein Unterfaden, miteinander verknüpft werden. Sind derartige Doppelsteppstichnähmaschinen als Vielnadelmaschinen ausgebildet, so ist eine große Anzahl von Oberfäden vorhanden, die einzeln zu den entsprechenden Nadeln geführt werden. Aus Gründen der Nadelbewegung und vor allem des Knüpfungsvorgangs muss jedem Oberfaden ein bestimmter Bewegungsvorgang erteilt werden, und zwar muss der Oberfaden zwecks Erhalt einer festen Knüpfung in schneller Folge jeweils schnell nach oben hin angezogen werden, während der Rücklauf des Oberfadens im Zeitintervall zwischen den Anzugstakten verhältnismäßig langsam von Statten gehen soll. Dabei muss eine zu starke Beanspruchung der Oberfäden vermieden werden, um nicht gefahrzulaufen, dass die Oberfäden reißen. Der Oberfaden kann auch als Nadelfaden bezeichnet werden.

Bekannt ist ferner, dass der wirkliche Bedarf bezüglich der Oberfadenführung nicht einer Bewegung nach einer Sinuslinie entspricht, dass vielmehr der Oberfaden zwecks Erhalt einer festen Knüpfung in schneller Folge jeweils schnell nach oben hin abgezogen werden soll, während, wie bereits voranstehend ausgeführt, der Rücklauf des Oberfadens im Zeitintervall zwischen den Anzugstakten verhältnismäßig langsam vonstatten gehen soll. Es ist bekannt, dass ein Riss des Oberfadens nicht während eines schnellen Fadenanzugs zu erwarten ist, sondern vor allem dann, wenn der Oberfaden im Zeitintervall zwischen den Anzugstakten nicht genügend langsam nachgegeben wird, weil anderenfalls eine starke Spannung des Fadens eintritt und damit die Gefahr, dass der Faden reißt.

Aus der DE 2 247 050 C3 ist ein Fadengeber für Nähmaschinen, insbesondere für Vielnadel-Doppelsteppstichnähmaschinen bekannt, wobei der Oberfaden zwei Fadenführungen durchläuft, welche mit Abstand voneinander auf zwei um ihre Längsachse hin- und herschwenkbaren Wellen befestigt sind, wobei ferner die Wellen zwecks Erzeugung der oszillierenden Bewegungen von je einem Kurbeltrieb angetrieben sind und wobei schließlich die Kurbeltriebe derart gestaltet und aufeinander abgestimmt sind, dass durch die oszillierenden Bewegungen der Fadenanzug erzeugt wird. Bei diesem vorbekannten Fadengeber ist vorgesehen, dass eine der beiden Fadenführungen mit einer von der Frequenz der Nadel um ganze Vielfache unterschiedlichen Frequenz antreibbar ist, wobei die Amplituden der beiden Fadenführungen in einem ganz bestimmten Verhältnis stehen. Die Verstellbarkeit der Amplituden der Fadenführungen wird dadurch erreicht, dass Stangen verstellbar an Antriebshebeln angelenkt sind. Es ist ferner bekannt, dass bei diesem Fadengeber das Amplitudenverhältnis der beiden Fadenführungen 1:1/3 bis 1:2/3 ist.

Mit einem derartigen Fadengeber sind Bewegungen der zwei einander zugehörigen Fadenführungen möglich, die den Betrieb einer derartigen Doppelsteppstichnähmaschine mit relativ hohen Geschwindigkeiten erlaubt, wobei die Gefahr des Fadenreißens relativ gering ist. Auf Grund der bei dem vorbekannten Fadengeber verwendeten Kurbeltriebe führen Ösen sinusförmige Bewegungen aus, wobei die beiden Ösen der Fadenführungen Bewegungen unterschiedlicher Sinuslinien ausführen. Die Frequenz einer Öse entspricht der Nadelfrequenz, während die Frequenz der anderen Öse in einem geraden ganzzahligen Verhältnis zu der Frequenz der ersten Öse steht. Außerdem ist ein bestimmtes Hubverhältnis der beiden Ösen vorgesehen. Die Addition der jeweiligen Hubwerte der beiden Sinuskurven ergibt dann eine resultierende Kurve, die dem Fadenverlauf entspricht. Vorzugsweise fällt die resultierende Kurve innerhalb eines verhältnismäßig kleinen Winkelbereiches von einem Maximum bis zu einem Minimum steil ab, was in der Praxis einem schnellen Fadenanzug entspricht, während jeweils zwischen diesen steilen Kurvenstücken ein flacher Kurvenverlauf gegeben ist, was einem verhältnismäßig langsamen Fadenrücklauf entspricht.

Eine gattungsgemäße Vorrichtung ist ferner aus der US 4 907 517 bekannt.

Die voranstehend beschriebene Technologie hat sich grundsätzlich in der Praxis bewährt, stößt aber bei zunehmenden Nähgeschwindigkeiten an ihre Grenzen. Hierbei ist insbesondere zu beobachten, dass bei höheren Antriebsgeschwindigkeiten der Nadeln und damit auch der Fadenführungen Schwingungen erzeugt werden, die sich auf das gesamte Antriebssystem übertragen, so dass eine genaue Führung der Fadenführungen nicht mehr mit der erforderlichen Exaktheit möglich ist.

Ausgehend von diesem Stand der Technik liegt der Erfindung daher die **Aufgabe** zugrunde, eine Vorrichtung zur Bereitstellung von zumindest einem Faden in einer Steppstichnähmaschine bzw. ein Verfahren zum Betrieb einer Steppstichnähmaschine bereit zu stellen, mit der bzw. mit dem schnelilaufende Vielnadelsteppstichnähmaschinen, insbesondere Vielnadel-Doppelsteppstich-Nähmaschinen betrieben werden können, wobei die auftretenden Kräfte und die damit verbundenen Schwingungen der Bauteile auf ein Mindestmaß reduziert werden können.

Zur **Lösung** dieser Aufgabenstellung ist es bei einer erfindungsgemäßen Vorrichtung vorgesehen, dass zumindest im Bereich einer Fadenführung eine relativ zur Fadenführung festsetzbare Umlenkeinrichtung für den Nadelfaden angeordnet ist, die zumindest zwei Umlenkungen hat, von denen eine Umlenkung in Fadenförderrichtung zur Nadel vor der Fadenführung und eine Umlenkung in Fadenförderrichtung zur Nadel nach der Fadenführung angeordnet ist und die Fadenführung entlang eines Bewegungsweges bewegt ist, der eine zwischen den Umlenkungen aufgespannte imaginäre Ebene schneidet.

Zur **Lösung** der voranstehend dargestellten Aufgabenstellung ist bei einem erfindungsgemäßen Verfahren vorgesehen, dass der Nadelfaden über zumindest eine Umlenkeinrichtung mit zwei Umlenkungen geführt wird und dass die Fadenführung mit dem Faden entlang eines eine zwischen den Umlenkungen aufgespannte imaginäre Ebene schneidenden Bewegungsweges oszillierend bewegt wird, wobei der Bewegungsweg zwei Wendepunkte aufweist, die beidseits der imaginären Ebene liegen.

Schließlich wird die voranstehend genannte Aufgabenstellung in erfinderischer Weise bei einem Fadengeber für eine Nähmaschine dadurch gelöst, dass beide Fadenführungen mit der Frequenz der Nadel angetrieben sind und dass zumindest im Bereich einer Fadenführung eine relativ zur Fadenführung festsetzbare Umlenkeinrichtung für den Nadelfaden angeordnet ist, die zumindest zwei Umlenkungen hat, von denen eine Umlenkung in Förderrichtung des Nadelfadens zur Nadel vor der Fadenführung und eine Umlenkung in Förderrichtung des Nadelfadens zur Nadel nach der Fadenführung angeordnet ist und die Fadenführung entlang eines Bewegungsweges bewegt ist, der eine zwischen den Umlenkungen aufgespannte imaginäre Ebene schneidet.

Dies ist für die Erfindung ein entscheidendes Merkmal, da durch die zusätzliche Umlenkeinrichtung die Antriebsgeschwindigkeit der Fadenführung beibehalten werden kann und gleichzeitig die Frequenz der aus Fadenführung und Fadenumlenkung resultierenden Fadenkurve verdoppelt wird. Eine Addition der im Wesentlichen sinusförmigen Bewegungen der beiden Fadenführungen ergibt somit eine resultierende Fadenkurve, die bei einer fadenschonenden Arbeitsweise die bisher bekannten Vorteile beispielsweise eines Fadengebers gemäß der DE 2 247 050 C3 bereitstellt, wobei jedoch eine deutlich erhöhte Betriebsgeschwindigkeit der Steppstichnähmaschine ohne damit einhergehende ergänzende Eigenschwingungen der Konstruktionselemente möglich ist.

Somit wird mit der erfindungsgemäßen Vorrichtung, dem erfindungsgemäßen Verfahren bzw. einem erfindungsgemäßen Fadengeber eine wesentliche Verbesserung dahingehend erzielt, dass eine höhere Nadelfrequenz und damit eine höhere Nähgeschwindigkeit möglich ist.

Bei einer erfindungsgemäßen Vorrichtung hat es sich gemäß einer Weiterbildung als vorteilhaft erweisen, die erste Fadenführung unterhalb der zweiten Fadenführung anzuordnen und den Nadelfaden entlang eines im Wesentlichen S-förmigen Weges zu führen. Mit dieser Ausgestaltung wird nicht nur ein raummäßig begrenztes System bereitgestellt, sondern auch der Vorteil erzielt, dass die beiden wesentlichen Voraussetzungen für einen reibungslosen Nähvorgang erfüllt werden, nämlich die Bereitstellung eines ausreichend langen Nadelfadens, der mit einem Drehgreifer ergriffen und mit dem Unterfaden verknüpft wird und anschließend ein ausreichender Hub der Fadenführung, um den Nadelfaden mit einer ausreichenden Kraft aus dem Nähgut zu ziehen.

Nach einem weiteren Merkmal der Erfindung ist vorgesehen, dass die Frequenz der Nadelbewegung der Frequenz der oszillierenden Bewegung zumindest einer Fadenführung entspricht. Bei dieser Ausgestaltung ist es insbesondere vorteilhaft, dass die übereinstimmenden Frequenzen nicht zu übermäßigen Resonanzschwingungen führen, so dass der Bedarf an schwingungsausgleichenden Maßnahmen in einer Steppstichnähmaschine gering gehalten werden können.

Die Umlenkungen können als Ösen oder als Stangen ausgebildet sein, wobei die Stangen vorzugsweise einen runden Querschnitt aufweisen. Bei Vielnadelnähmaschinen hat sich die Ausführungsform mit Stangen bewährt, da sich diese Stangen über mehrere Nadeln hinweg erstrecken können, wobei eine Ausgestaltung möglich ist, bei der sich die Stangen über die gesamte Länge des Nähbereichs einer derartigen Steppstichnähmaschine erstrecken.

Die Umlenkeinrichtung ist vorzugsweise an einem Maschinengestell der Steppstichmaschine befestigt. Vorzugsweise ist die Umlenkeinrichtung relativ zum Maschinengestell verstellbar und in verschiedenen Positionen fixierbar. Durch diese Ausgestaltung kann der Bewegungsweg der Fadenführung relativ zur Umlenkeinrichtung eingestellt werden, so dass unterschiedliche Verläufe der im Wesentlichen sinusförmigen Bewegungen in Abhängigkeit der weiteren Konstruktion der Steppstichnähmaschine, nämlich beispielsweise der Greifer, des Nähvorgangs und der Stichbildung eingestellt werden können. Auf diese Art können die Verläufe der im Wesentlichen sinusartigen Bewegungen der Fadenführungen hinsichtlich eines schnellen Fadenanzugs und eines relativ langsamen Fadenrücklaufs genau eingestellt werden.

Der Bewegungsweg der Fadenführung verläuft im Wesentlichen mittig zwischen den Umlenkungen der Umlenkeinrichtung. Es besteht aber auch hier die Möglichkeit, diese Ausrichtung der Fadenführung relativ zu den Umlenkungen einstellbar auszubilden, um auch hier Beeinflussungen der Bewegungsabläufe der Fäden hinsichtlich eines schnellen Fadenanzugs und eines verhältnismäßig langsamen Fadenrücklaufs vornehmen zu können.

Weitere Einstellmöglichkeiten ergeben sich in vorteilhafter Weise dadurch, dass die Fadenführungen mit unterschiedlichen Frequenzen oszillierend bewegt sind. Zum einen besteht hierin die Möglichkeit, die unterschiedlichen Frequenzen einstellen zu können und zum anderen können über diese unterschiedlichen Frequenzen wiederrum Fadenanzug und Fadenrücklauf in Abhängigkeit von Maschinenparametem eingestellt werden.

In Übereinstimmung mit den voranstehenden Ausführungen zu der Ausgestaltung der Umlenkungen besteht auch die Möglichkeit, die Fadenführung als Öse oder als Stange auszubilden, die vorzugsweise einen runden Querschnitt aufweist. Eine Weiterbildung diese Ausgestaltung sieht vor, dass zumindest die, einen Bewegungsweg zwischen den Umlenkungen durchlaufende Fadenführung aus zwei parallelen und im Abstand zueinander verlaufenden Stangen ausgebildet ist. Der Faden wird bei dieser Ausgestaltung zwischen den beiden Stangen geführt, wobei diese Stangen eine Oberfläche mit geringem Reibwiderstand aufweisen sollten, so dass der Faden mit möglichst geringem Reibwiderstand auf den Stangen läuft. Hierbei hat sich gezeigt, dass bei einer derartigen Ausgestaltung die Stangen im Querschnitt nicht kreisrund ausgebildet sein müssen. Es ist bereits ausreichend, wenn die Stangen im Bereich ihrer einander zugewandten Oberflächen abgerundet ausgebildet sind, so dass die Stangen im Weiteren einen von einem kreisrunden Querschnitt abweichenden Querschnitt aufweisen können. Selbstverständlich besteht hier auch die Möglichkeit einen anderen Querschnitt auszuwählen, der beispielsweise elliptisch, teilelliptisch oder parabelförmig ausgebildet ist.

Die voranstehend dargestellten Merkmale der Ausführungen und vorteilhaften Weiterbildungen der erfindungsgemäßen Vorrichtung sind in besonderem Maße für die Durchführung des erfindungsgemäßen Verfahrens geeignet. Bei dem erfindungsgemäßen Verfahren ist zur Weiterbildung vorgesehen, dass die Nadel mit einer Frequenz angetrieben wird, die der oszillierenden Bewegung der Fadenführung entspricht. Hierbei kann vorgesehen sein, dass die Nadel mit einer Frequenz angetrieben wird, die der Frequenz beider Fadenführungen oder lediglich einer Fadenführung entspricht.

Die Fadenführungen können darüber hinaus mit unterschiedlichen Frequenzen oszillierend bewegt werden, um einen vorteilhaften Fadenanzug und einen vorteilhaften Fadenrücklauf zu ermöglichen.

Vorzugsweise wird die Umlenkeinrichtung in Abhängigkeit eines gewünschten, im Wesentlichen sinusförmigen Bewegungsverlaufs der ersten und/oder zweiten Fadenführung relativ zur Fadenführung festgesetzt, wobei die Einstellung der Umlenkeinrichtung in einem Bereich erfolgen kann, der der Länge des Bewegungsweges der Fadenführung entspricht.

Schließlich hat es sich als vorteilhaft erwiesen, dass die Fadenführung im Wesentlichen mittig durch die imaginäre Ebene zwischen den Umlenkungen der Umlenkeinrichtung geführt wird.

Weitere Vorteile und Merkmale der Erfindung ergeben sich aus der nachfolgenden Beschreibung der zugehörigen Zeichnung, in der bevorzugte Ausführungsformen einer erfindungsgemäßen Vorrichtung dargestellt sind.

In der Zeichnung zeigen:
- Figur 1: ein Nähaggregat einer Vielnadelsteppstichnähmaschine mit einer Vorrichtung zur Bereitstellung eines Fadens in Seitenansicht und
- Figur 2: ein Nähaggregat einer Steppstichnähmaschine mit einer Vorrichtung zur Bereitstellung eines Fadens in einer zweiten Ausführungsform in Seitenansicht.
- Figur 3: eine vergrößerte Darstellung des Nähaggregats gemäß Figur 1;
- Figur 4: eine vergrößerte Darstellung des Nähaggregats in einer dritten Ausführungsform;
- Figur 5: eine vergrößerte Darstellung des Nähaggregats gemäß Figur 2;
- Figur 6: die beiden Fadenführungen des Nähaggregats gemäß Figur 1 in einer ersten Stellung;
- Figur 7: die beiden Fadenführungen gemäße Figur 6 in einer zweiten Stellung und
- Figur 8: die beiden Fadenführungen gemäß den Figuren 6 und 7 in einer dritten Stellung.

In Figur 1 ist ein Nähaggregat 1 einer Steppstichnähmaschine in Seitenansicht dargestellt. Das Nähaggregat 1 weist einen Nadelträger 2 auf, der im Bereich seiner Längskanten Nadelhalter 4 mit darin auswechselbar angeordneten Nadeln 5 aufweist. Der Nadelträger 2 ist in Seitenansicht dargestellt und erstreckt sich in die Bildebene, so dass entlang seiner Längskanten eine Vielzahl von Nadelhaltern 4 mit Nadeln 5 angeordnet sind. Figur 1 zeigt exemplarisch eine Nadel 5, der ein Faden 6 zugeführt wird, welcher Faden 6 einer nicht näher dargestellten Bevorratungseinrichtung, beispielsweise in Form einer Garnrolle abgezogen wird.

Der Nadelträger 2 ist an einen drehoszillierend bewegten Antrieb 7 angeschlossen, der den Nadelträger 2 parallel zur Längsachse der Nadeln 5 auf- und abbewegt. Der Antrieb 7 besteht aus einer drehoszillierend bewegten Welle 8 und einem Verbindungsnocken 9, der drehfest auf der Welle 8 angeordnet und mit einem Ende des Nadelträgers 2 über eine Schraubverbindung verbunden ist.

Zur Führung des Nadelträgers 2 ist ferner ein Lenker 10 vorgesehen, der sich einerseits gelenkig am Nadelträger 12 abstütz und andererseits gelenkig am Maschinenrahmen 11 befestigt ist.

Das Nähaggregat 1 weist ferner eine Vorrichtung zur Bereitstellung des Fadens 6 auf, die eine erste Fadenführung 12 und eine zweite Fadenführung 13 aufweist. Die erste Fadenführung 12 besteht aus zwei im Abstand zueinander und parallel ausgerichteten Stangen 14, zwischen denen der Faden 6 verläuft. Die Stangen 14 erstrecken sich parallel über die gesamte Länge des Nähaggregats 1. Die Stangen 14 sind an einem freien Ende eines L-förmigen Hebels 15 angeordnet, der mit einer drehoszillierend angetriebenen Welle 16 drehfest verbunden ist.

Die zweite Fadenführung 13 besteht ebenfalls aus einer Stange 14, die an einem freien Ende eines oberhalb des Hebels 15 angeordneten Hebels 17 angeordnet ist und sich ebenfalls über die gesamte Länge des Nähaggregats 1 erstreckt, wobei der Hebel 17 drehfest mit einer Welle 18 verbunden ist, die drehoszillierend angetrieben ist.

Die in Figur 1 dargestellte Vorrichtung zur Bereitstellung des Fadens 6 weist darüber hinaus eine Umlenkeinrichtung 19 auf, die aus einem im Wesentlichen U-förmigen Träger 20 besteht, der an seinen Schenkeln im Bereich der freien Enden dieser Schenkel jeweils eine als Stange ausgebildete Umlenkung 22 aufweist. Der Träger 20 ist über einen Kragarm 21 mit dem Maschinenrahmen 11 verbunden.

Zwischen den Umlenkungen 22 der Umlenkeinrichtung 19 ist eine imaginäre Ebene 23 aufgespannt.

In Figur 3 ist das Nähaggregat 1 gemäß Figur 1 detailliert dargestellt, wobei ergänzend die Drehschwingbewegungsrichtungen der Wellen 8, 16 und 18 durch entsprechende kreisbogenabschnittförmige Doppelpfeile dargestellt sind. Ergänzend weist der Faden 6 eine Pfeilspitze auf, die die übliche Förderrichtung des Fadens 6 angibt. Schließlich ist auch im Bereich der rechten Nadel 5 ein Doppelpfeil vorgesehen, der die Bewegungsrichtungen des Nadelträgers 2 angibt.

Die Funktionsweise der voranstehend beschriebenen Vorrichtung ist wie folgt:
Während des Nähvorgangs wird der Nadelträger 2 von der Welle 8 über den Verbindungsnocken 9 oszillierend auf- und abbewegt. Der Faden 6 wird während des Nähvorgangs der nicht näher dargestellten Bevorratungseinrichtung entnommen und einer ersten Umlenkung 22 der Umlenkeinrichtung 19 und anschießend der ersten Fadenführung 12 zugeführt, wobei der Faden 6 zwischen den beiden Stangen 14 der ersten Fadenführung 12 geführt ist. Von der ersten Fadenführung 12 wird der Faden 6 sodann der zweiten Umlenkung 22 der Umlenkeinrichtung 19 und anschließend der zweiten Fadenführung 13 zugeführt, von wo aus der Faden 6 über zwei Führungselemente 24 der Nadel 5 zugeführt wird.

Die erste Fadenführung 12 und die zweite Fadenführung 13 werden über die Wellen 16 und 18 oszillierend derart angetrieben, dass sie ebenfalls eine Auf- und Abbewegung ausführen. Hierbei wird die erste Fadenführung 12 derart oszillierend bewegt, dass die beiden Stangen 14 zwischen einer ersten Stellung unterhalb der Umlenkeinrichtung 19 und einer oberen Stellung, dargestellt durch das Bezugszeichen 12', oberhalb der Umlenkeinrichtung 19 bewegt wird, so dass die erste Fadenführung 12 entlang eines Bewegungsweges geführt wird, der die zwischen den Umlenkungen 22 aufgespannte imaginäre Ebene 23 schneidet. (siehe Figuren 3 bis 8)

Bei dieser Ausgestaltung wird der Faden mit der doppelten Frequenz der eigentlichen Fadenführung bewegt.

Die Frequenz der ersten Fadenführung 12 entspricht hierbei der Frequenz der oszillierenden Auf- und Abbewegung des Nadelhalters 4 und damit der Nadeln 5.

Darüber hinaus kann auch die zweite Fadenführung 13 mit einer Frequenz oszillierend angetrieben werden, die sowohl mit der Frequenz der ersten Fadenführung 12 und der Frequenz des Nadelhalters 4 übereinstimmt. Jedoch besteht hier auch die Möglichkeit, die Frequenz der zweiten Fadenführung 13 abweichend von der Frequenz der ersten Fadenführung 12 einzustellen, um den Verlauf der addierten sinusförmigen Bewegungsbahnen der beiden Fadenführungen 12 und 13 aneinander anpassen zu können.

Es ist ferner vorgesehen, dass der Kragarm 21 mit dem Träger 20 in unterschiedlichen Positionen relativ zum Maschinenrahmen 11 an diesem befestigbar ist. Vorzugsweise ist hierzu eine stufenlose Verstellung vorgesehen, so dass hierdurch der Verlauf der imaginären Ebene 23 relativ zu Wendepunkten der ersten Fadenführung 12 einstellbar ist.

Die voranstehend dargestellte Vorrichtung und insbesondere auch das voranstehend dargestellte Verfahren ermöglicht es eine resultierende Kurve aus den Bewegungen der beiden Fadenführungen 12 und 13 einzustellen, die innerhalb eines verhältnismäßig kleinen Winkelbereiches von einem Maximum bis zu einem Minimum steil abfällt, was in der Praxis einem schnellen Fadenanzug entspricht, während jeweils zwischen diesen steilen Kurvenstücken ein flacher Kurvenverlauf gegeben ist, der einem verhältnismäßig langsamen Fadenrücklauf in der Praxis entspricht.

In Figur 2 ist eine zweite Ausführungsform des Nähaggregats 1 dargestellt. Bei dieser zweiten Ausführungsform gemäß Figur 2 sind mit der Ausführungsform gemäß Figur 1 übereinstimmende Konstruktionselemente mit identischen Bezugsziffern bezeichnet.

Die Ausführungsform gemäß Figur 2 entspricht konstruktiv und hinsichtlich ihrer Wirkungsweise im Wesentlichen der Ausführungsform gemäß Figur 1 weist jedoch ergänzend im Bereich der zweiten Fadenführung 13 eine zweite Umlenkeinrichtung 19' mit Umlenkungen 22' auf, zwischen denen eine weitere imaginäre Ebene 23' ausgebildet ist.

Bei dieser Ausführungsform gemäß Figur 2 wird demgemäß die zweite Fadenführung 13 entsprechenden der ersten Fadenführung 12 gemäß Figur 1 aber auch gemäß Figur 2 auf einem Bewegungsweg geführt, der die zwischen den Umlenkungen 22' aufgespannte imaginäre Ebene 23' schneidet. Hierdurch wird auch die Bewegung der zweiten Fadenführung 13 mit eine bestimmten Frequenz in einer im Wesentlichen sinusförmigen Kurve mit doppelter Frequenz dargestellt.

Figur 4 zeigt eine weitere Ausführungsform eines Nähaggregats 1, welche im Wesentlichen mit der Ausführungsform gemäß der Figur 3 übereinstimmt, wobei jedoch der Hebel 15 und die Umlenkeinrichtung 19 oberhalb des Hebels 17 mit der Fadenführung13 angeordnet ist.

In Figur 5 ist dann eine weitere Ausführungsform des Nähaggregats 1 dargestellt, die mit der Ausführungsform des Nähaggregats gemäß Figur 2 übereinstimmt, wobei jedoch ergänzend die bezüglich der Figur 3 beschriebenen Bewegungsrichtungen der einzelnen Konstruktionselemente durch Pfeile ergänzt sind.

Schließlich zeigen die Figuren 6 bis 8 die Hebel 17 und 15 in unterschiedlichen Positionen relativ zum Kragarm 21, so dass der Bewegungsablauf beginnend in Figur 6 über die Figur 7 in die Position der Figur 8 zu erkennen ist.

### Bezugszeichenliste

- 1: Nähaggregat
- 2: Nadelträger
- 4: Nadelhalter
- 5: Nadel
- 6: Faden
- 7: Antrieb
- 8: Welle
- 9: Verbindungsnocken
- 10: Lenker
- 11: Maschinenrahmen
- 12, 12': Fadenführung
- 13: Fadenführung
- 14: Stange
- 15: Hebel
- 16: Welle
- 17: Hebel
- 18: Welle
- 19, 19': Umlenkeinrichtung
- 20: Träger
- 21: Kragarm
- 22, 22': Umlenkungen
- 23,23': Ebene
- 24: Führungselement

## Patentansprüche

1. Vorrichtung zur Bereitstellung von zumindest einem Nadelfaden in einer Steppstichnähmaschine, insbesondere einer Doppelsteppstichnähmaschine, mit einer ersten Fadenführung und einer zweiten Fadenführung, die mit einer bestimmten Frequenz oszillierend angetrieben sind, wobei der Nadelfaden von der ersten Fadenführung zur zweiten Fadenführung und von der zweiten Fadenführung zu einer oszillierend in einer bestimmten Frequenz bewegten Nadel verläuft,
**dadurch gekennzeichnet,**
**dass** zumindest im Bereich einer Fadenführung (12, 13) eine relativ zur Fadenführung (12, 13) festsetzbare Umlenkeinrichtung (19, 19') für den Nadelfaden (6) angeordnet ist, die zumindest zwei Umlenkungen (22, 22') hat, von denen eine Umlenkung (22, 22') in Förderrichtung des Nadelfadens (6) zur Nadel (5) vor der Fadenführung (12, 13) und eine Umlenkung (22, 22') in Förderrichtung des Nadelfadens (6) zur Nadel (5) nach der Fadenführung (12, 13) angeordnet ist und die Fadenführung (12, 13) entlang eines Bewegungsweges bewegt ist, der eine zwischen den Umlenkungen (22, 22') aufgespannte imaginäre Ebene (23, 23') schneidet.

2. Vorrichtung nach Anspruch 1, **dadurch gekennzeichnet, dass** die erste Fadenführung (12) unterhalb der zweite Fadenführung (13) angeordnet und der Nadelfaden (6) entlang eines im Wesentlichen S-förmigen Weges geführt ist.

3. Vorrichtung nach Anspruch 1, **dadurch gekennzeichnet, dass** die Frequenz der Nadelbewegung der Frequenz der oszillierenden Bewegung zumindest einer, vorzugsweise beider Fadenführung(en) (12, 13) entspricht.

4. Vorrichtung nach Anspruch 1, **dadurch gekennzeichnet, dass** zumindest eine Umlenkung (22, 22') als Öse ausgebildet ist.

5. Vorrichtung nach Anspruch 1, **dadurch gekennzeichnet, dass** zumindest eine Umlenkung (22, 22') als Stange ausgebildet ist, die vorzugsweise einen runden Querschnitt aufweist.

6. Vorrichtung nach Anspruch 1, d **dadurch gekennzeichnet, dass** die Umlenkeinrichtung (19, 19') an einem Maschinengestell (11) der Steppstichmaschine befestigt ist.

7. Vorrichtung nach Anspruch 6, **dadurch gekennzeichnet, dass** die Umlenkeinrichtung (19, 19') relativ zum Maschinengestell (11) verstellbar und in verschiedenen Positionen fixierbar ist.

8. Vorrichtung nach Anspruch 1, **dadurch gekennzeichnet, dass** der der Bewegungsweg der Fadenführung (12, 13) im Wesentlichen mittig zwischen den Umlenkungen (22, 22') der Umlenkeinrichtung (19, 19') verläuft.

9. Vorrichtung nach Anspruch 1, **dadurch gekennzeichnet, dass** die Fadenführungen (12, 13) mit gleichen Frequenzen oszillierend bewegt sind.

10. Vorrichtung nach Anspruch 1, **dadurch gekennzeichnet, dass** die Fadenführungen (12, 13) mit unterschiedlichen Frequenzen oszillierend bewegt sind.

11. Vorrichtung nach Anspruch 1, **dadurch gekennzeichnet, dass** zumindest eine Fadenführung (12, 13') als Öse ausgebildet ist.

12. Vorrichtung nach Anspruch 1, **dadurch gekennzeichnet, dass** zumindest eine Fadenführung (12, 13') als Stange (14) ausgebildet ist, die vorzugsweise einen runden Querschnitt aufweist.

13. Vorrichtung nach Anspruch 12, **dadurch gekennzeichnet, dass** zumindest die, einen Bewegungsweg zwischen den Umlenkungen (22, 22') durchlaufende Fadenführung (12, 13) aus zwei parallel und im Abstand zueinander verlaufende Stangen (14) ausgebildet ist.

14. Vorrichtung nach einem der Ansprüche 5, 12 oder 13, **dadurch gekennzeichnet, dass** sich die Stange(n) (14) zumindest über einen Teilbereich eines Nadelträgers (2) mit mehreren, zumindest zwei Nadeln (5) erstreckt bzw. erstrecken.

15. Vorrichtung nach Anspruch 1, **dadurch gekennzeichnet, dass** die Umlenkungen (22, 22') der Umlenkeinrichtung (19, 19') an freien Enden von Schenkeln eines u-förmig ausgebildeten Trägers (20) angeordnet sind.

16. Verfahren zum Betrieb einer Steppstichnähmaschine, insbesondere einer Doppelsteppstichnähmaschine, nämlich zur Zuführung zumindest eines Nadelfadens, bei dem der Nadelfaden aus einer Bevorratungseinrichtung abgezogen und einer mit einer bestimmten Frequenz angetriebenen Nadel zugeführt wird, wobei der Nadelfaden aus der Bevorratungseinrichtung kommend einer ersten Fadenführung und darauf folgend einer zweiten Fadenführung zugeführt wird, von wo aus der Nadelfaden der Nadel zugeführt wird und wobei zumindest eine, insbesondere beide Fadenführung(en) oszillierend in einer bestimmten Frequenz angetrieben wird bzw. werden,
**dadurch gekennzeichnet, dass** der Nadelfaden (6) über zumindest eine Umlenkeinrichtung (19, 19') mit zwei Umlenkungen (22, 22') geführt wird und dass die Fadenführung (12, 13) mit dem Nadelfaden (6) entlang eines eine zwischen den Umlenkungen (22, 22') aufgespannte imaginäre Ebene (23, 23') schneidenden Bewegungsweges oszillierend bewegt wird, wobei der Bewegungsweg zwei Wendepunkte aufweist, die beidseits der imaginären Ebene (23, 23') liegen.

17. Verfahren nach Anspruch 15, **dadurch gekennzeichnet, dass** die Nadel (5) mit einer Frequenz angetrieben wird, die der Frequenz der oszillierenden Bewegung der Fadenführung (en) (12, 13) entspricht.

18. Verfahren nach Anspruch 16, **dadurch gekennzeichnet, dass** die Fadenführungen (12, 13) mit unterschiedlichen Frequenzen oszillierend bewegt werden.

19. Verfahren nach Anspruch 16 **dadurch gekennzeichnet, dass** die Umlenkeinrichtung (19, 19') in Abhängigkeit eines gewünschten im Wesentlichen sinusförmigen Verlaufs der ersten und/oder zweiten Fadenführung (12, 13) relativ zur Fadenführung (12, 13) festgesetzt wird, wobei die Einstellung der Umlenkeinrichtung (19, 19') in einem Bereich erfolgen kann, der der Länge des Bewegungsweges der Fadenführung (12, 13) entspricht.

20. Verfahren nach Anspruch 16, **dadurch gekennzeichnet, dass** die Fadenführung (12, 13) im Wesentlichen mittig durch die imaginäre Ebene (23, 23') zwischen den Umlenkungen (22, 22') der Umlenkeinrichtung (19, 19') geführt wird.

21. Fadengeber für eine Nähmaschine, vorzugsweise für eine Vielnadel-Doppelstichmaschine, mit zumindest einer oszillierend bewegten Nadel und zwei Fadenführungen für jeweils einen Nadelfaden, nämlich Oberfaden, wobei die Fadenführungen mit Abstand zueinander auf zwei um ihre Längsachse hin- und herschwenkbaren Wellen befestigt sind, wobei ferner die Wellen zwecks Erzeugung der oszillierenden Bewegungen von je einer Kurbel angetrieben sind und wobei die Kurbeln derart gestaltet und aufeinander abgestimmt sind, dass durch die oszillierenden Bewegungen ein Fadenanzug erzeugt wird,
**dadurch gekennzeichnet,**
**dass** beide Fadenführungen (12, 13) mit der Frequenz der Nadel (5) angetrieben sind und dass zumindest im Bereich einer Fadenführung (12, 13) eine relativ zur Fadenführung (12, 13) festsetzbare Umlenkeinrichtung (19, 19') für den Nadelfaden (6) angeordnet ist, die zumindest zwei Umlenkungen (22, 22') hat, von denen eine Umlenkung (22, 22') in Förderrichtung des Nadelfadens (6) zur Nadel (5) vor der Fadenführung (12, 13) und eine Umlenkung (22, 22') in Förderrichtung des Nadelfadens (6) zur Nadel (5) nach der Fadenführung (12, 13) angeordnet ist und die Fadenführung (12,13) entlang eines Bewegungsweges bewegt ist, der eine zwischen den Umlenkungen (22, 22') aufgespannte imaginäre Ebene (23, 23') schneidet.

## Claims

1. A device for preparing at least one needle thread in a backstitch sewing machine, in particular a double backstitch sewing machine, comprising a first thread guide and a second thread guide which are driven to oscillate at a specific frequency, wherein the needle thread runs from the first thread guide to the second thread guide and from the second thread guide to a needle moved to oscillate at a specific frequency, **characterised in that** a deflecting device (19, 19') for the needle thread (6), which can be fixed relative to the thread guide (12, 13), is disposed at least in the area of one thread guide (12, 13), which deflecting device has at least two deflections (22, 22') of which one deflection (22, 22') is disposed in the conveying direction of the thread guide (6) to the needle (5) in front of the thread guide (12, 13) and one deflection (22, 22') is disposed in the conveying direction of the thread guide (6) to the needle (5) after the thread guide (12, 13) and the thread guide (12, 13) is moved along a movement path which intersects an imaginary plane (23, 23') spanned between the deflections (22, 22').

2. The device according to claim 1, **characterised in that** the first thread guide (12) is disposed underneath the second thread guide (13) and the needle thread (6) is guided along a substantially S-shaped path.

3. The device according to claim 1, **characterised in that** the frequency of the needle movement corresponds to the frequency of the oscillating movement of at least one, preferably both, thread guide(s) (12, 13).

4. The device according to claim 1, **characterised in that** at least one deflection (22, 22') is formed as an eye.

5. The device according to claim 1, **characterised in that** at least one deflection (22, 22') is formed as a rod which preferably has a round cross-section.

6. The device according to claim 1, **characterised in that** the deflecting device (19, 19') is fastened on a machine frame (11) of a backstitch machine.

7. The device according to claim 6, **characterised in that** the deflecting device (19, 19') is adjustable relative to the machine frame (11) and can be fixed in various positions.

8. The device according to claim 1, **characterised in that** the movement path of the thread guide (12, 13) runs substantially centrally between the deflections (22, 22') of the deflecting device (19, 19').

9. The device according to claim 1, **characterised in that** the thread guides (12, 13) are moved to oscillate at the same frequencies.

10. The device according to claim 1, **characterised in that** the thread guides (12, 13) are moved to oscillate at different frequencies.

11. The device according to claim 1, **characterised in that** at least one thread guide (12, 13') is configured as an eye.

12. The device according to claim 1, **characterised in that** at least one thread guide (12, 13') is configured as a rod (14) which preferably has a round cross-section.

13. The device according to claim 12, **characterised in that** at least the thread guide (12, 13) covering a movement path between the deflections (22, 22') is formed from two rods (14) running parallel and at a distance from one another.

14. The device according to any one of claims 5, 12 or 13, **characterised in that** the rod(s) (14) extends or extend at least over a partial region of a needle support (2) having a plurality of, at least two needles (5).

15. The device according to claim 1, **characterised in that** the deflections (22, 22') of the deflecting device (19, 19') are disposed at free ends of legs of a U-shaped carrier (20).

16. A method for operating a backstitch sewing machine, in particular a double backstitch sewing machine, i.e. for feeding at least one needle thread, in which the needle thread is withdrawn from a supply device and is fed to a needle driven at a specific frequency, wherein the needle thread coming from the supply device is fed to a first thread guide and then to a second thread guide, from where the needle thread is fed to the needle and wherein one, in particular both thread guide(s) is or are driven to oscillate at a specific frequency, **characterised in that** the needle thread (6) is guided over at least one deflecting device (19, 19') with two deflections (22, 22') and that the thread guide (12, 13) with the needle thread (6) is moved in an oscillating manner along a movement path intersecting an imaginary plane (23, 23') spanned between the deflections (22, 22'), wherein the movement path has two turning points which lie on both sides of the imaginary plane (23, 23').

17. The method according to claim 15, **characterised in that** the needle (5) is driven at a frequency which corresponds to the frequency of the oscillating movement of the thread guide(s) (12, 13).

18. The method according to claim 16, **characterised in that** the thread guides (12, 13) are moved to oscillate at different frequencies.

19. The method according to claim 16, **characterised in that** the deflecting device (19, 19') is fixed as a function of a desired substantially sinusoidal profile of the first and/or second thread guide (12, 13) relative to the thread guide (12, 13), wherein the adjustment of the deflecting device (19, 19') can be made in a region which corresponds to the length of the movement path of the thread guide (12, 13).

20. The method according to claim 16, **characterised in that** the thread guide (12, 13) is guided substantially centrally through the imaginary plane (23, 23') between the deflections (22, 22') of the deflecting device (19, 19').

21. A thread feeder for a sewing machine, preferably for a multi-needle double-stitch machine, comprising at least one needle moved in an oscillating manner and two thread guides for respectively one needle thread, i.e. upper thread, wherein the thread guides are fastened at a distance from one another on two shafts which can be pivoted to and fro about their longitudinal axis, wherein the shafts are further driven by respectively one crank to produce the oscillating movements and wherein the cranks are configured in such a manner and matched to one another in such a manner that a thread tightening is produced by the oscillating movements, **characterised in that** both thread guides (12, 13) are driven at the frequency of the needle (5) and that a deflecting device (19, 19') for the needle thread (6), which can be fixed relative to the thread guide (12, 13), is disposed at least in the area of one thread guide (12, 13), which deflecting device has at least two deflections (22, 22') of which one deflection (22, 22') is disposed in the conveying direction of the thread guide (6) to the needle (5) in front of the thread guide (12, 13) and one deflection (22, 22') is disposed in the conveying direction of the thread guide (6) to the needle (5) after the thread guide (12, 13) and the thread guide (12, 13) is moved along a movement path which intersects an imaginary plane (23, 23') spanned between the deflections (22, 22').

## Revendications

1. Dispositif de préparation d'au moins un fil dans une machine à coudre à point noué, notamment une machine à coudre à double point noué, comportant un premier guide-fil et un deuxième guide-fil qui sont entraînés en oscillant à une certaine fréquence, le fil s'étendant du premier guide-fil au deuxième guide-fil et du deuxième guide-fil à une aiguille bougeant à une certaine fréquence,
**caractérisé en ce que**,
au moins au niveau d'un guide-fil (12, 13), est disposé un système d'inversion (19, 19') pouvant être bloqué par rapport au guide-fil (12, 13) pour le fil (6) et comportant au moins deux inverseurs (22, 22') dont un inverseur (22, 22') est disposé dans le sens de convoyage du fil (6) vers l'aiguille (5) avant le guide-fil (12, 13) et un inverseur (22, 22') est disposé dans le sens de convoyage du fil (6) vers l'aiguille (5) après le guide-fil (12, 13) et que le guide-fil (12, 13) bouge le long d'une voie de mouvement qui coupe un plan imaginaire (23, 23') sous-tendu entre les inverseurs (22, 22').

2. Dispositif selon la revendication 1, **caractérisé en ce que** le premier guide-fil (12) est disposé en dessous du deuxième guide-fil (13) et que le fil (6) est guidé le long d'une voie de mouvement sensiblement en forme de S.

3. Dispositif selon la revendication 1, **caractérisé en ce que** la fréquence du mouvement de l'aiguille équivaut au mouvement oscillant d'au moins un, de préférence les deux, guide-fil(s) (12, 13).

4. Dispositif selon la revendication 1, **caractérisé en ce qu'**au moins un inverseur (22, 22') se présente sous la forme d'un oeillet.

5. Dispositif selon la revendication 1, **caractérisé en ce qu'**au moins un inverseur (22, 22') se présente sous la forme d'une barre qui présente de préférence une section transversale ronde.

6. Dispositif selon la revendication 1, **caractérisé en ce que** le système d'inversion (19, 19') est fixé à un bâti mécanique (11) de la machine à coudre à point noué.

7. Dispositif selon la revendication 6, **caractérisé en ce que** le système d'inversion (19, 19') est réglable par rapport au bâti mécanique (11) et peut être fixé dans différentes positions.

8. Dispositif selon la revendication 1, **caractérisé en ce que** la voie de mouvement du guide-fil (12, 13) s'étend sensiblement au centre entre les inverseurs (22, 22') du système d'inversion (19, 19').

9. Dispositif selon la revendication 1, **caractérisé en ce que** les guide-fils (12, 13) bougent en oscillant aux mêmes fréquences.

10. Dispositif selon la revendication 1, **caractérisé en ce que** les guide-fils (12, 13) bougent en oscillant à des fréquences différentes.

11. Dispositif selon la revendication 1, **caractérisé en ce qu'**au moins un guide-fil (12, 13') se présente sous la forme d'un oeillet.

12. Dispositif selon la revendication 1, **caractérisé en ce qu'**au moins un guide-fil (12, 13') se présente sous la forme d'une barre (14) qui présente de préférence une section transversale ronde.

13. Dispositif selon la revendication 12, **caractérisé en ce qu'**au moins le guide-fil (12, 13) traversant une voie de mouvement entre les inverseurs (22, 22') est constitué de deux barres (14) s'étendant parallèlement à distance l'une de l'autre.

14. Dispositif selon une des revendications 5, 12 ou 13, **caractérisé en ce que** la(les) barre(s) (14) s'étend(ent) au moins sur une zone partielle d'un porte-aiguille (2) pourvu de plusieurs, à savoir au moins deux, aiguilles (5).

15. Dispositif selon la revendication 1, **caractérisé en ce qu'**au moins les inverseurs (22, 22') du système d'inversion (19, 19') sont disposés aux extrémités libres des branches d'un support (20) réalisé en forme de U.

16. Procédé d'utilisation d'une machine à coudre à point noué, notamment une machine à coudre à double point noué, à savoir d'acheminement d'au moins un fil, dans lequel le fil est extrait d'un dispositif de réserve et est acheminé vers une aiguille entraînée à une certaine fréquence, le fil étant acheminé depuis le dispositif de réserve vers premier guide-fil puis vers un deuxième guide-fil d'où le fil est acheminé vers l'aiguille et au moins un, notamment deux, guide-fil(s) étant entraîné(s) en oscillant à une certaine fréquence,
**caractérisé en ce que**,
le fil (6) est guidé par au moins un système d'inversion (19, 19') comportant deux inverseurs (22, 22') et que le guide-fil (12, 13) bouge en oscillant avec le fil (6) le long d'une voie de mouvement coupant un plan imaginaire (23, 23') sous-tendu entre les inverseurs (22, 22'), la voie de mouvement présentant deux points de retournement qui sont situés des deux côtés du plan imaginaire (23, 23').

17. Procédé selon la revendication 15, **caractérisé en ce que** l'aiguille (5) est entraînée à une fréquence qui équivaut à celle du mouvement oscillant du(des) guide-fil(s) (12, 13).

18. Procédé selon la revendication 16, **caractérisé en ce que** les guide-fils (12, 13) bougent en oscillant à des fréquences différentes.

19. Procédé selon la revendication 16, **caractérisé en ce que** le mouvement d'inversion (19, 19') est défini en fonction d'une évolution souhaitée sensiblement sinusoïdale du premier et/ou deuxième guide-fil (12, 13) par rapport au guide-fil (12, 13), le réglage du système d'inversion (19, 19') pouvant avoir lieu dans une zone qui équivaut à la longueur de la voie de mouvement du guide-fil (12, 13).

20. Procédé selon la revendication 16, **caractérisé en ce que** le guide-fil (12, 13) passe sensiblement au centre du plan imaginaire (23, 23') entre les inverseurs (22, 22') du système d'inversion (19, 19').

21. Distributeur de fil pour machine à coudre, de préférence machine à coudre à double point noué à aiguilles multiples, comportant au moins une aiguille bougeant en oscillant et deux guide-fils respectivement pour un fil, à savoir le fil supérieur, les guide-fils étant fixés à distance l'un de l'autre sur deux arbres pivotant en va et vient autour de leur axe longitudinal, les arbres étant en outre, pour générer les mouvements oscillants, entraînés chacun par une manivelle et les manivelles étant conçues et adaptées l'une à l'autre de manière à générer une traction de fil par les mouvements oscillants, **caractérisé en ce que**
les deux guide-fils (12, 13) sont entraînés à la fréquence de l'aiguille (5) et que, au moins au niveau d'un guide-fil (12, 13), est disposé un système d'inversion (19, 19') pour le fil (9) pouvant être bloqué par rapport au guide-fil (12, 13) et comportant au moins deux inverseurs (22, 22') dont un inverseur (22, 22') est disposé dans le sens de convoyage du fil (6) vers l'aiguille (5) avant le guide-fil (12, 13) et un inverseur est disposé dans le sens de convoyage du fil (6) vers l'aiguille (5) après le guide-fil (12, 13) et que le guide-fil (12, 13) bouge le long d'une voie de mouvement qui coupe un plan imaginaire (23, 23') sous-tendu entre les inverseurs (22, 22').
